# EUROPÄISCHE PATENTSCHRIFT

(11) **EP 1 144 813 B1**
(45) Veröffentlichungstag und Bekanntmachung des Hinweises auf die Patenterteilung: **16.04.2003**
(21) Anmeldenummer: 99965540.0
(22) Anmeldetag: 22.12.1999
(51) Int. Cl.: F01L 9/04, F01L 1/00

(54) **ANTRIEB FÜR EIN VENTIL EINES VERBRENNUNGSMOTORS**
DRIVE UNIT FOR A VALVE OF AN INTERNAL COMBUSTION ENGINE
DISPOSITIF D'ENTRAINEMENT POUR UNE SOUPAPE D'UN MOTEUR A COMBUSTION INTERNE

(30) Priorität: 28.12.1998 DE 19860451
(43) Veröffentlichungstag der Anmeldung: 17.10.2001
(73) Patentinhaber: Leiber, Heinz, 71739 Oberriexingen (DE)
(72) Erfinder: Leiber, Heinz, 71739 Oberriexingen (DE)
(74) Vertreter: Gerber, Wolfram
(86) Internationale Anmeldenummer: EP9910325
(87) Internationale Veröffentlichungsnummer: WO00039435

(56) Entgegenhaltungen:
- DE-A- 19 825 964
- PATENT ABSTRACTS OF JAPAN vol. 15, no. 8 (M-1067), 9. Januar 1991 (1991-01-09) & JP 02 259212 A (NISSAN MOTOR CO LTD), 22. Oktober 1990 (1990-10-22)

## Beschreibung

Die Erfindung betrifft einen Antrieb für ein Ventil eines Verbrennungsmotors mit den Merkmalen des Oberbegriffs des Anspruchs 1.

Ein derartiger Antrieb ist aus der WO98/42960 bekannt. Dort ist der Anker eines elektromagnetischen Antriebs in den schwenkbaren Hebel integriert und dem Anker sind gegenüberliegend zwei Elektromagnete zugeordnet, deren Erregerströme abwechselnd eingeschaltet werden. Auf den Anker bzw. Hebel wirken zwei entgegen gerichtete Federkräfte ein, die ohne Erregung der Elektromagnete den Anker in eine Zwischenstellung stellen. Diese Federkräfte in Verbindung mit den Elektromagneten bringen den Anker und damit den Hebel jeweils in Schwenkendstellungen und bewirken damit die Ventilbewegung. Aus der JP 02 259 212 ist ein weiterer Antrieb bekannt. Der Erfindung liegt die Aufgabe zugrunde, den Antrieb hinsichtlich seines Leistungsbedarfs weiter zu verbessern.

Diese Aufgabe wird durch die Merkmale des Anspruchs 1 gelöst. Die Unteransprüche beinhalten vorteilhafte Weiterbildungen der Erfindung.

Bei der erfindungsgemäßen Ausbildung des Antriebs ist über den gesamten Hub eine gleichmäßige Antriebskraft vorhanden. Der Antrieb ist besser regelbar bei Anwendung einer Stellungsregelung, so daß kleine Ventilaufsetzgeschwindigkeiten erzielbar sind. Dieser Vorteil wird durch eine kleine Zeitkonstante des Antriebs unterstützt. Bei der erfindungsgemäßen Ausbildung kann in einfacher Weise ein variabler Hub erzielt werden. Der Antrieb weist geringe bewegte Masse und damit geringes Gewicht auf.

Der Drehmotor kann hydraulisch angetrieben werden. Er ist jedoch vorzugsweise ein Elektromotor. Dieser kann - wie üblich - ein voll ausgelegter Motor sein, aber es genügt auch, ihn als Segmentmotor auszubilden.

In seiner einfachsten Form bringt der Drehmotor durch Umschalten der Antriebsenergie seinen Rotor und damit den Hebel in Endlagen und hält den Hebel entsprechend den Notwendigkeiten dort fest. Das Einfahren in die Endlagen und das Festhalten dort wird vorzugsweise geregelt erfolgen. Man kann in den Endlagen aber auch Permanentmagneten vorsehen oder Elektromagnete wirksam machen, die den Antrieb in diesen Endstellungen festhält. Die Haltekraft kann zwischen der Drehachse und dem Ventilschaft am Hebel angreifen ( i < 1), aber auch jenseits des Ventilschafts ( i < 1). Es sind beliebige Drehmotoren einsetzbar, z.B. kollektorlose Gleichstrommotoren, aber auch andere Motorprinzipien mit permanentmagnetischem Rotor, switched reluctance Motor oder Induktionsmotor, insbesondere mit segmentförmiger Ausbildung von Rotor und Stator.

Man kann, wie oben gezeigt, einen Drehmotor verwenden, der in seiner Antriebsrichtung umpolbar ist und allein den Hebel in beide Endstellungen bringt. Es ist jedoch auch möglich, einen Motor zu verwenden, der nur in eine Richtung antreibt und evt. auch nur antreiben kann. Hier wird als Gegenkraft eine Federkraft notwendig, gegen die der Motor den Hebel in die eine Endlage bringt. Die Feder übernimmt den Rücktransport in die andere Endstellung, wobei durch eine Teilantriebskraft das weiche Einlaufen in die zweite Endstellung regelbar ist. In diesem Falle wird zumindest für die zweite Stellung ein Haltemagnet benötigt.

Man kann zwischen dem Motor und dem Hebelantrieb auch ein Getriebe zwischenschalten. Sofern ein Motor verwendet wird, der nur in eine Richtung antreibt, ist es auch möglich ein Getriebe zwischen Motor und Hebel anzuordnen, welches die Drehbewegung des Rotors in eine Hin- und Herbewegung zum Antrieb des Hebels umsetzt. Das Getriebe kann, muß aber nicht schaltbar sein.

Auch bei dem erfindungsgemäßen Antrieb können ähnlich wie bei dem eingangs genannten Stand der Technik entgegen gerichtete Federkräfte auf den Hebel, bzw. den Rotor einwirken. Die Federkraft, bzw. die Federkräfte können wenigstens teilweise durch eine Torsionsfeder gebildet werden. Aber es können auch Zug- oder Druckfedern vorgesehen sein., die wenigstens teilweise die Federkräfte bilden. Zu der Federkraft/den Federkräften kann auch eine übliche Ventilfeder beitragen.

Die Ankopplung des Ventilschafts an den Hebel kann wie im eingangs genannten Stand der Technik über eine am Hebel angelenkte Betätigungsstange erfolgen. Vorteilhafter ist es, den Hebel direkt auf den Ventilschaft einwirken zu lassen, da dadurch die bewegte Masse kleiner wird.

Hierbei wird entweder der Ventilschaft über ein Gelenk mit dem Hebel verbunden und zum Versatzausgleich der Ventilschaft wenigstens in einer Zone biegsam ausgebildet, oder bei Verwendung einer Ventilfeder liegt der Hebel lose auf dem Ventilschaft auf, wobei die Reibung zwischen Hebel und Schaft durch ein Gleitstück oder eine Rolle gemindert werden kann. Man kann in die Ventilankopplung ein Spielausgleichselement einschalten, um auftretendes Spiel auszugleichen.

Besonders vorteilhaft für eine geringe Leistungsaufnahme ist die Kombination eines Drehmotors und eines oder zweier Haltemagneten für die Endlagen, nämlich "voll geöffnetes" und "voll geschlossenes Ventil". Da der Drehmotor weitestgehend die Arbeit für die Abdeckung der Reibungsund Gaskräfte während des Hubs aufbringt, kann der Haltemagnet im Wesentlichen auf die Haltekräfte des Ventils ausgelegt sein. Diese werden durch die Feder- und Gaskräfte bestimmt. Da der Haltemagnet nur im Bereich der Endlagen wirksam ist, kann man den Haltemagnetkreis mit nur einer Erregerspule und jeweils Polen für die beiden Endlagen ausgestalten.

Anhand der Zeichnung werden Ausführungsbeispiele der Erfindung näher erläutert.

Es zeigen:
- Fig. 1: einen erfindungsgemäßen Antrieb mit einem Switch-Reluctance-Motor.
- Fig. 2: einen erfindungsgemäßen Antrieb mit Permanent-Magnet-Rotor
- Fig. 3 bis 7: Detailausbildungen des Antriebs
- Fig. 8: eine Bremsenergierückgewinnschaltung

In Fig. 1 ist ein anzutreibender Ventilschaft mit 1 bezeichnet. Er ist über eine Betätigungsstange 2 mit einem Hebel 3 gelenkig verbunden. Das Gelenk wird durch ein Kugellager 4 gebildet. Der Hebel 3 ist bei 5 schwenkbar gelagert und mit einer zwei entgegengesetzte Federkräfte erzeugenden Torsionsfeder 6 verbunden.

Zur Erzeugung der Schwenkbewegungen ist ein als Segmentmotor ausgebildeter Switch-Reluctance-Motor 7 vorgesehen, der aus einem mit Spulen 8 bestückten Stator 9 und einem Pole aufweisenden Eisenrotor 10 besteht. Der Rotor 10 weist die gleiche Drehachse 5 wie der Hebel 3 auf und ist mit dem Hebel 3 verbunden. Das linke Hebelende könnte auch als Motorrotor ausgebildet sein.

Durch Ansteuern der Wicklungen in einer Polung des Antriebsstroms wird der Rotor in die eine Drehrichtung bewegt, bei umgekehrter Polung in die andere Richtung.

Im Beispiel der Fig. 1 ist eine Antriebskraft in nur eine Richtung vorgesehen. Die Rückstellung in die andere Endstellung erfolgt durch die Rückstellfederkraft (Torsionsfeder), wobei der Anker in der Nähe der Endstellung durch den Haltemagnet eingefangen wird. Diese Lösung ist z. B. für ein Auslaßventil günstig, da hier zum Öffnen des Ventils eine große Kraft benötigt wird. Zum Schließen genügt die Rückstellfederkraft in Verbindung mit dem Haltemagneten.

Es ist auch denkbar, den Motor so auszubilden, daß ein Teil der Wicklungen mit entsprechenden Polen bei Ansteuerung den Motor in die eine Richtung dreht und ein anderer Teil bei Ansteuerung den Motor in die andere Richtung bewegt. Im Hebel ist ein Anker 11 integriert, durch den der Hebel 3 in den Endstellungen festgehalten wird. Hierzu ist ein Elektromagnet 12 vorgesehen, dessen Kern derart ausgebildet ist, daß der Anker 11 in den Endstellungen des Hebels 3 einem Polpaar 12a, bzw.12b gegenübersteht, so daß bei Ansteuerung der Wicklung 13 der Hebel 3 in den Endstellungen ohne Motoransteuerung festgehalten wird. Der Strom der Wicklung 13 wird hierzu geregelt.

Vorzugsweise wird die Rotorlänge und entsprechend auch die zugehörige Statorlänge sehr groß gegenüber dem Rotordurchmesser gewählt. Das Verhältnis ist vorzugsweise größer als 2.

Fig. 2 unterscheidet sich von Fig. 1 einmal dadurch, daß der Ventilschaft 21 über ein als Kugellager 22 ausgebildetes Gelenk direkt mit dem Hebel 23 verbunden ist und daß der Ventilschaft 21 zum Versatzausgleich eine Biegezone 21a aufweist. Zum andern ist ein Motor 27 vorgesehen, der auf der Rotorseite einen Eisenkern 26 und einen Permantentmagnetring 28 aufweist. Auf dem Stator sind Spulen 29 aufgebracht. Bei Ansteuern mit Strömen unterschiedlicher Polung schwenkt der Rotor 26/28 in unterschiedliche Richtungen aus.

In den Fig. 3, 4, 5, 6, und 7 ist eine Übersicht über mögliche Ausführungsformen der Erfindung dargestellt. In Fig. 3a und 3b sind Antriebe mit voller Ausbildung und Sektorausbildung gegenübergestellt. In Fig. 3c ist ein Drehmagnet als Antriebsmotor dargestellt, dessen beide Wicklungen 31 und 32 abwechselnd angesteuert werden, um den Rotor 33 abwechselnd in die beiden Endstellungen zu drücken. In Fig. 4 ist ein hydraulischer Antrieb gezeigt, bei dem über Ventile 40 gegenläufig Hydraulikflüssigkeit in eine hydraulische Kammer 41 eingesteuert werden kann, das ein mit dem Hebel 42 verbundenes Teil im Rohr 41 hin und her bewegt.

In Fig. 5a und Fig. 5b sind die Haltemagnete und der zugehörige Anker 51 im Gegensatz zu den Fig. 1 und 2 anders angeordnet. Einmal sind sie links vom Motor angeordnet und der Anker 51 wirkt auf eine Hebelverlängerung 52 ein (Fig. 5a). Im Fall der Fig. 5b ist der Haltemagnet 50a und 50b zweigeteilt und der Anker 51 jenseits der Ventilankopplung 53 angeordnet.

In Fig. 6 werden die beiden Federkräfte durch eine Torsionsfeder 60, eine auf den Ventilschaft wirkende Ventilfeder 61 und eine zusätzliche Druckfeder 62 gebildet. In Fig. 6b ist gegenüber Fig. 6a die Torsionsfeder entfallen.

In den Fig. 6a und 6b mit Ventilfeder 61 liegt ein Gleitstück 63 lose auf dem Ventilschaft auf. In Fig. 7 ist zwischen Gleitstück 73 und Ventilschaft 70 ein Spielausgleichselement 74 eingeschaltet.

In Fig. 8 ist der Elektromotor mit 81 bezeichnet. Er wird durch eine zentrale Steuerung 82 über eine Ansteuerschaltung 83 betrieben. Im Abbremsfall öffnet die zentrale Steuerung 82 einen Speicher 80 zur Einspeicherung der rückgewonnenen Bremsenergie. Diese wird in den Folgezyklen über ein Koppelglied 84 der Ansteuerschaltung zur Nutzung zugeführt.

## Patentansprüche

1. Antrieb für ein Ventil eines Verbrennungsmotors mit hin und her bewegbarem, schwenkbar gelagerten Hebel (3, 23), der auf den Schaft eines Ventils (1, 21) einwirkt, **dadurch gekennzeichnet, daß** zur Erzeugung der Schwenkbewegung des Hebels (3, 23) ein als Segmentmotor ausgebildeter Drehmotor (7, 27) vorgesehen ist, und daß in wenigstens einer der beiden Endlagen des Hebels (3, 10, 23, 26/28) ein getrenntes Haltemittel diesen festhält.

2. Antrieb nach Anspruch 1, **dadurch gekennzeichnet, daß** die Bewegung des Rotors (9, 26, 28) auf den Hebel (3, 23) übertragen wird.

3. Antrieb nach Anspruch 1, **dadurch gekennzeichnet, daß** der Rotor (9, 26, 28) um die Drehachse (5) des Hebels (3, 23) verschwenkbar ist und daß die Bewegung des Rotors (9, 26, 28) auf den Hebel (3, 23) übertragen wird.

4. Antrieb nach Anspruch 1 oder 2, **dadurch gekennzeichnet, daß** der Drehmotor hydraulisch angetrieben wird (Fig. 4).

5. Antrieb nach Anspruch 1 oder 2, **dadurch gekennzeichnet, daß** der Drehmotor ein Elektromotor ist (Fig. 1, Fig. 2).

6. Antrieb nach Anspruch 4 oder 5, **dadurch gekennzeichnet, daß** der Elektromotor ein in nur eine Richtung antreibbarer Motor ist.

7. Antrieb nach Anspruch 4 oder 5, **dadurch gekennzeichnet, daß** der Drehmotor auf unterschiedliche Umdrehungsrichtungen umschaltbar ist.

8. Antrieb nach Anspruch 4 oder 5, **dadurch gekennzeichnet, daß** der Motor ein Switch-Reluctance-Motor (7) ist.

9. Antrieb nach Anspruch 4 oder 5, **dadurch gekennzeichnet, daß** der Motor als Motor mit Permanentrotor und Wicklungen (29) auf dem Stator ausgebildet ist.

10. Antrieb nach Anspruch 4 oder 5, **dadurch gekennzeichnet, daß** der Drehmotor ein Drehmagnet ist. (Fig. 3c)

11. Antrieb nach Anspruch 1, **dadurch gekennzeichnet, daß** eine Magnetkraft, insbesondere die Kraft eines Elektromagneten den Hebel/Rotor (3, 10, 23, 26/28) festhält.

12. Antrieb nach Anspruch 1, **dadurch gekennzeichnet, daß** ein hydraulisches Halteelement den Hebel/Rotor (3, 10, 23, 26/28) festhält.

13. Antrieb nach Anspruch 11, **dadurch gekennzeichnet, daß** der Hebelarm, an dem die Haltemagnetkraft (11/12)angreift, kleiner ist als der Hebelarm, der am Ventilschaft (1) angreift (Fig. 1).

14. Antrieb nach Anspruch 11, **dadurch gekennzeichnet, daß** der Hebelarm, auf den die Haltemagnetkraft angreift größer ist als der Hebelarm, der am Ventilschaft angreift (Fig. 5b).

15. Antrieb nach einem der Ansprüche 1 bis 14, **dadurch gekennzeichnet, daß** auf den Hebel/Rotor (3/11) wenigstens eine Federkraft (6) einwirkt.

16. Antrieb nach Anspruch 15, **dadurch gekennzeichnet, daß** auf den Hebel/Rotor (3/11) zwei entgegengesetzt gerichtete Federkräfte(6) einwirken.

17. Antrieb nach einem der Ansprüche 15 oder 16, **dadurch gekennzeichnet, daß** die Federkraft/Federkräfte wenigstens teilweise durch eine Torsionsfeder (16) gebildet ist.

18. Antrieb nach einem der Ansprüche 15 bis 17, **dadurch gekennzeichnet, daß** die Federkraft/Federkräfte wenigstens teilweise durch Zug- oder Druckfedern (61, 63) gebildet sind (Fig. 6a; Fig. 6b).

19. Antrieb nach einem der Ansprüche 15 bis 18, **dadurch gekennzeichnet, daß** die Federkraft/Federkräfte wenigstens teilweise durch eine Ventilfeder (61) gebildet ist (sind).

20. Antrieb nach einem der Ansprüche 1 bis 19, **dadurch gekennzeichnet, daß** zur Ventilankopplung der Hebel über eine an ihm gelenkig gelagerte Betätigungsstange (2) auf den Ventilschaft (1) einwirkt (Fig. 1).

21. Antrieb nach einem der Ansprüche 1 bis 20, **dadurch gekennzeichnet, daß** zur Ventilankopplung der Hebel (23) direkt auf den Schaft (21) einwirkt.

22. Antrieb nach Anspruch 21, **dadurch gekennzeichnet, daß** der Hebel (23) über ein Gelenk (22) mit dem Schaft (21) verbunden ist und daß der Schaft biegsam (Zone 21a) ausgebildet ist.

23. Antrieb nach Anspruch 19 und 21, **dadurch gekennzeichnet, daß** der Hebel lose auf dem Schaft (60) aufliegt (Fig. 6).

24. Antrieb nach Anspruch 23, **dadurch gekennzeichnet, daß** das lose auf dem Schaft aufliegende Hebelteil ein Gleitelement ist.

25. Antrieb nach Anspruch 23 **dadurch gekennzeichnet, daß** das lose auf dem Schaft aufliegende Hebelteil eine Rolle ist.

26. Antrieb nach einem der Ansprüche 23 bis 25, **dadurch gekennzeichnet, daß** in die Ventilankopplung ein hydraulisches Spielausgleichelement (74) eingeschaltet ist (Fig. 7).

27. Antrieb nach einem der Ansprüche 1 bis 26, **dadurch gekennzeichnet, daß** ein Teil des Hebels als Rotor des elektrischen Drehmotors ausgebildet ist.

28. Antrieb nach einem der Ansprüche 1 bis 27, **dadurch gekennzeichnet, daß** die Rotorlänge und die Statorlänge groß im Vergleich zum Rotordurchmesser, insbesondere größer als der doppelte Durchmesser ist.

29. Antrieb nach einem der Ansprüche 1 bis 28, **dadurch gekennzeichnet, daß** ein Speicher (80) vorgesehen ist, dem in der Abbremsphase des Drehmotors (81) die zurückgewonnene Energie zugeführt wird und die sie dort speichert und daß Schaltmittel (82, 83) vorgesehen sind, die die gespeicherte Abbremsenergie im Beschleunigungsfall zum Motor 81 rückführt.

30. Antrieb nach einem der vorherigen Ansprüche, **dadurch gekennzeichnet, daß** zwischen Hebel und Rotor ein Getriebe. zwischengeschaltet ist.

31. Antrieb nach einem der vorherigen Ansprüche, **dadurch gekennzeichnet, daß** die Drehachse des Rotors mit der Schwenkachse des Hebels übereinstimmt.

32. Antrieb nach einem der vorherigen Ansprüche, **dadurch gekennzeichnet, daß** der Hebel formschlüssig auf dem Rotor gegen gelagert ist.

## Claims

1. A drive for a valve of an internal combustion engine with a pivoted lever (3, 23) which can be moved back and forth and which acts on the stem of a valve (1, 21), **characterised in that** a torque motor (7, 27) configured as a segment motor is provided to generate the pivoting movement of the lever (3, 23), and **in that** a separate retaining means retains the lever (3, 23) in at least one of the two end positions (3, 10, 23, 26/28) of said lever.

2. A drive according to Claim 1, **characterised in that** the motion of the rotor (9, 26, 28) is transmitted to the lever (3,23).

3. A drive according to Claim 1, **characterised in that** the rotor (9, 26, 28) is pivotable about the axis of rotation (5) of the lever (3, 23) and **in that** the motion of the rotor (9, 26, 28) is transmitted to the lever (3,23).

4. A drive according to Claim 1 or 2, **characterised in that** the torque motor is driven hydraulically (Fig. 4).

5. A drive according to Claim 1 or 2, **characterised in that** the torque motor is an electric motor (Fig. 1, Fig. 2).

6. A drive according to Claim 4 or 5, **characterised in that** the electric motor is a motor which is driveable in only one direction.

7. A drive according to Claim 4 or 5, **characterised in that** the torque motor can be switched to different directions of rotation.

8. A drive according to Claim 4 or 5, **characterised in that** the motor is a switch reluctance motor (7).

9. A drive according to Claim 4 or 5, **characterised in that** that the motor is configured as a motor with a permanent rotor and with windings (29) on the stator.

10. A drive according to Claim 4 or 5, **characterised in that** the torque motor is a rotary magnet (Fig. 3c).

11. A drive according to Claim 1, **characterised in that** a magnetic force, in particular the force of an electromagnet, retains the lever/rotor (3, 10, 23, 26/28).

12. A drive according to Claim 1, **characterised in that** a hydraulic retaining element retains the lever/rotor (3, 10, 23, 26/28).

13. A drive according to Claim 11, **characterised in that** the lever arm on which the retaining magnetic force (11/12) acts is shorter than the lever arm which acts on the valve stem (1) (Fig. 1).

14. A drive according to Claim 11, **characterised in that** the lever arm on which the retaining magnetic force acts is longer than the lever arm which acts on the valve stem (Fig. 5b).

15. A drive according to one of claims 1 to 14, **characterised in that** at least one spring force (6) acts on the lever/rotor (3/11).

16. A drive according to Claim 15, **characterised in that** two spring forces (6) directed in opposite directions act on the lever/rotor (3/11).

17. A drive according to one of claims 15 or 16, **characterised in that** the spring force/forces are formed at least partially by a torsion spring (16).

18. A drive according to one of claims 15 to 17, **characterised in that** the spring force/forces are formed at least partially by tension or compression springs (61, 63) (Fig. 6a; Fig. 6b).

19. A drive according to one of claims 15 to 18, **characterised in that** the spring force/forces is/are formed at least partially by a valve spring (61).

20. A drive according to one of claims 1 to 19, **characterised in that** for coupling to the valve the lever acts on the valve stem (1) by means of an actuating rod (2) pivoted to said lever (Fig. 1).

21. A drive according to one of claims 1 to 20, **characterised in that** for coupling to the valve the lever (23) acts directly on the stem (21).

22. A drive according to Claim 21, **characterised in that** the lever (23) is connected to the stem (21) by means of a joint (22) and **in that** the stem is configured to be flexible (zone 21a).

23. A drive according to Claims 19 and 21, **characterised in that** the lever rests in a non-attached manner on the stem (60) (Fig. 6).

24. A drive according to Claim 23, **characterised in that** the part of the lever resting in a non-attached manner on the stem is a sliding element.

25. A drive according to Claim 23, **characterised in that** the part of the lever resting in a non-attached manner on the stem is a roller.

26. A drive according to one of claims 23 to 25, **characterised in that** a hydraulic clearance-compensating element (74) is interposed in the valve coupling (Fig. 7).

27. A drive according to one of claims 1 to 26, **characterised in that** a part of the lever is configured as a rotor of the electric torque motor.

28. A drive according to one of claims 1 to 27, **characterised in that** the length of the rotor and the length of the stator are large in comparison to the diameter of the rotor, and in particular larger than twice said diameter.

29. A drive according to one of claims 1 to 28, **characterised in that** a storage means (80) is provided to which the energy recuperated during the braking phase of the torque motor (81) is fed, said energy being stored in said storage means (80), and **in that** switching means (82, 83) are provided which feed back the stored braking energy to the motor (81) during acceleration.

30. A drive according to one of the preceding claims, **characterised in that** a gear mechanism is interposed between lever and rotor.

31. A drive according to one of the preceding claims, **characterised in that** the axis of rotation of the rotor coincides with the pivot axis of the lever.

32. A drive according to one of the preceding claims, **characterised in that** the lever is journalled form-fittingly on the rotor to form a thrust bearing.

## Revendications

1. Entraînement pour une soupape d'un moteur à combustion interne, comportant un levier (3, 23) monté pivotant et déplaçable en va-et-vient, qui agit sur la tige d'une soupape (1, 21), **caractérisé en ce que** pour engendrer le mouvement de pivotement du levier (3, 23), il est prévu un moteur-couple (7, 27) réalisé sous forme de moteur segmenté, et **en ce que** dans l'une au moins des deux positions terminales du levier (3, 10, 23, 26/28), un moyen de retenue séparé retient celui-ci.

2. Entraînement selon la revendication 1, **caractérisé en ce que** le mouvement du rotor (9, 26, 28) est transmis au levier (3, 23).

3. Entraînement selon la revendication 1, **caractérisé en ce que** le rotor (9, 26, 28) est capable de pivoter autour de l'axe de rotation (5) du levier (3, 23) et **en ce que** le mouvement du rotor (9, 26, 28) est transmis au levier (3, 23).

4. Entraînement selon l'une ou l'autre des revendications 1 et 2, **caractérisé en ce que** le moteur-couple est entraîné par voie hydraulique (figure 4).

5. Entraînement selon l'une ou l'autre des revendications 1 et 2, **caractérisé en ce que** le moteur-couple est un moteur électrique (figure 1, figure 2).

6. Entraînement selon l'une ou l'autre des revendications 4 et 5, **caractérisé en ce que** le moteur électrique est un moteur qui ne peut être entraîné que dans une direction.

7. Entraînement selon l'une ou l'autre des revendications 4 et 5, **caractérisé en ce que** le moteur-couple peut être commuté sur différentes directions de rotation.

8. Entraînement selon l'une ou l'autre des revendications 4 et 5, **caractérisé en ce que** le moteur est un moteur à réluctance commuté (7).

9. Entraînement selon l'une ou l'autre des revendications 4 et 5, **caractérisé en ce que** le moteur est réalisé sous forme de moteur avec rotor permanent et avec des bobines (29) sur le stator.

10. Entraînement selon l'une ou l'autre des revendications 4 et 5, **caractérisé en ce que** le moteur-couple est un aimant rotatif (figure 3c).

11. Entraînement selon la revendication 1, **caractérisé en ce qu'**une force magnétique, en particulier la force d'un électroaimant, retient le levier/rotor (3, 10, 23, 26/28).

12. Entraînement selon la revendication 1, **caractérisé en ce qu'**un élément de retenue hydraulique retient le levier/rotor (3, 10, 23, 26/28).

13. Entraînement selon la revendication 11, **caractérisé en ce que** le bras de levier qui est attaqué par la force magnétique de retenue (11/12) est plus petit que le bras de levier qui attaque la tige de soupape (1) (figure 1).

14. Entraînement selon la revendication 11, **caractérisé en ce que** le bras de levier qui est attaqué par la force magnétique de retenue est plus grand que le bras de levier qui attaque la tige de soupape (1) (figure 5b).

15. Entraînement selon l'une des revendications 1 à 14, **caractérisé en ce qu'**au moins une force de ressort (6) agit sur le levier/rotor (3/11).

16. Entraînement selon la revendication 15, **caractérisé en ce que** deux forces de ressort (6) à directions opposées agissent sur le levier/rotor (3/11).

17. Entraînement selon l'une ou l'autre des revendications 15 et 16, **caractérisé en ce que** la/les force(s) de ressort est/sont appliquée(s) au moins partiellement par une barre de torsion (16).

18. Entraînement selon l'une des revendications 15 à 17, **caractérisé en ce que** la/les force(s) de ressort est/sont appliquée(s) au moins partiellement par des ressorts de traction ou de compression (61, 63).

19. Entraînement selon l'une des revendications 15 à 18, **caractérisé en ce que** la/les force(s) de ressort est/sont appliquée(s) au moins partiellement par un ressort de soupape (61).

20. Entraînement selon l'une des revendications 1 à 19, **caractérisé en ce que** pour accoupler la soupape, le levier agit sur la tige de soupape (1) via une tige d'actionnement (2) montée de manière articulée sur celui-ci (figure 1).

21. Entraînement selon l'une des revendications 1 à 20, **caractérisé en ce que** pour accoupler la soupape, le levier (23) agit directement sur la tige (21).

22. Entraînement selon la revendication 21, **caractérisé en ce que** le levier est relié à la tige (21) via une articulation (22) et **en ce que** la tige est réalisée flexible (zone 21a).

23. Entraînement selon la revendication 19 et la revendication 21, **caractérisé en ce que** le levier repose de manière lâche sur la tige (60) (figure 6).

24. Entraînement selon la revendication 23, **caractérisé en ce que** la partie de levier reposant de manière lâche sur la tige est un élément de glissement.

25. Entraînement selon la revendication 23, **caractérisé en ce que** la partie de levier reposant de manière lâche sur la tige est un rouleau.

26. Entraînement selon l'une des revendications 23 à 25, **caractérisé en ce qu'**un élément de compensation de jeu (74) hydraulique est inséré dans le couplage de soupape.

27. Entraînement selon l'une des revendications 1 à 26, **caractérisé en ce qu'**une partie du levier est réalisée sous forme de rotor du moteur-couple électrique.

28. Entraînement selon l'une des revendications 1 à 27, **caractérisé en ce que** la longueur du rotor et la longueur du stator sont grandes par rapport au diamètre du rotor, en particulier plus grandes que le double du diamètre.

29. Entraînement selon l'une des revendications 1 à 28, **caractérisé en ce qu'**il est prévu un accumulateur (80) auquel est amenée l'énergie récupérée dans la phase de freinage du moteur-couple (81) et qui est accumulée dans celui-ci, et **en ce qu'**il est prévu des moyens de commutation (82, 83) qui, en cas d'accélération, ramènent l'énergie de freinage accumulée vers le moteur (81).

30. Entraînement selon l'une des revendications précédentes, **caractérisé en ce qu'**une transmission est intercalée entre le levier et le rotor.

31. Entraînement selon l'une des revendications précédentes, **caractérisé en ce que** l'axe de rotation du rotor coïncide avec l'axe de pivotement du levier.

32. Entraînement selon l'une des revendications précédentes, **caractérisé en ce que** le levier est monté sur le rotor par coopération de formes.
